# EUROPÄISCHE PATENTSCHRIFT

(11) **EP 2 303 491 B1**
(45) Veröffentlichungstag und Bekanntmachung des Hinweises auf die Patenterteilung: **27.02.2013**
(21) Anmeldenummer: 09768942.6
(22) Anmeldetag: 18.06.2009
(51) Int. Cl.: B22D 11/128

(54) **MODULARE STRANGFÜHRUNGSROLLE**
MODULAR STRAND GUIDE ROLLER
ROULEAU DE CORSET DE GUIDAGE MODULAIRE

(30) Priorität: 26.06.2008 DE 102008029944
(43) Veröffentlichungstag der Anmeldung: 06.04.2011
(73) Patentinhaber: SMS Siemag Aktiengesellschaft, 40237 Düsseldorf (DE)
(72) Erfinder: HOVESTÄDT, Erich, 46414 Rhede (DE); JONEN, Peter, 47279 Duisburg (DE)
(74) Vertreter: Klüppel, Walter
(86) Internationale Anmeldenummer: PCT/EP2009/004396
(87) Internationale Veröffentlichungsnummer: WO 2009/156093

(56) Entgegenhaltungen:
- EP-A- 0 543 531
- EP-B- 1 615 737
- EP-B- 1 646 463
- DE-A1-102006 040 011
- DE-C1- 10 211 802
- GB-A- 1 279 264
- US-A- 1 781 378

## Beschreibung

Die Erfindung betrifft ein Verfahren zum Betreiben einer Strangführungseinrichtung einer Stranggießanlage mit einer modular aufgebauten Strangführungsrolle nach den Merkmalen des Patentanspruchs 1.

Eine Strangführungsrolle ist aus der EP 1 485 218 B1 bekannt, die jedoch, ausgehend von der Aufgabe der Erfindung, auf eine Drehdurchführung für die Kühlwasserzu- und -ableitung einer mindestens endseitig mit Lagerzapfen in Lagerböcken drehgelagerten Stütz- und/oder Transportrolle, insbesondere in einer Stranggießanlage, abstellt. Die wassergekühlte Stütz- und/oder Transportrolle weist im äußeren Bereich axial verlaufende Kanäle und darin einmündende bzw. davon ausgehende und zu einem zentralen Verteilsystem führende Kanäle auf. Das zentrale Verteilsystem besteht aus einer mittigen Bohrung in der Stütz- und/oder Transportrolle und aus einer darin angeordneten, rohrförmigen Leitung, die einen zentralen Zuführungskanal für das Kühlwasser besitzt und mit der mittigen Bohrung einen Ringkanal für die Abführung des Kühlwassers ausbildet.
Die in diesem Dokument offenbarte Strangführungsrolle besteht aus zwei oder mehr Rollenabschnitten, von denen jeder Rollenabschnitt endseitig gelagert ist.
Eine solche endseitige Lagerung der einzelnen Rollenabschnitte ist kostenaufwendig und beansprucht bei der Instandhaltung der Strangführungseinrichtung einen erheblichen Aufwand zur Montage und Demontage der Lagereinheiten.

Darüber hinaus sind Strangführungseinrichtungen wegen derartig endseitiger Lagerung der Rollenabschnitte nicht ohne nennenswerten Aufwand auf andere Gießmaschinenbreiten umrüstbar.

Aus der WO 2007/121821 A1 ist eine aus wenigstens zwei Rollenabschnitten bestehende Strangführungsrolle einer Strangführungseinrichtung bekannt, auf der ein von einer Stranggießmaschine gegossener Strang geführt wird, wonach zwischen den zwei Rollenabschnitten eine Steckverbindung ausgebildet und lediglich ein Lager vorgesehen ist, das als ungeteiltes Einzellager ausgebildet ist.
Neben einer Reihe von Vorteilen gegenüber dem vorgenannten Dokument entfaltet der lediglich eine zentral, sich im Wesentlichen über die Breite der Strangführungsrolle erstreckender Strömungskanal für das Kühlmedium keine hinreichende Kühlwirkung der Strangführungsrolle. Insbesondere der oberflächennahe Bereich der Strangführungsrolle erfährt nicht die notwendige Kühlung, um den aus der chemischen und mechanischen Belastung resultierenden Verschleiß der Strangführungsrolle zu reduzieren. Der zentrisch verlaufende Strömungskanal dient daher vorrangig dem Kühlen der Lagerinnenringe im Zapfenbereich der Strangführungsrolle bzw. der Rollenabschnitte.

Die des Weiteren aus den Dokumenten WO 2004/094087 A1 und EP 1 646 463 B1 bekannte innengekühlte Strangführungsrolle umfasst eine zentrale drehbare Welle und mehrere auf der Welle gegen Verdrehung gesicherte und abgestützte Rollenmäntel mit integrierten Kühlmittelkanälen.
Aus der Praxis ist bekannt, dass diese Strangführungsrollen mit aufgeschobenen Rollenmänteln, neben einer nicht zufrieden stellenden Kühlung der Rollenballen, einen enorm hohen Anteil an Dichtelementen aufweisen und damit keine wartungsfreundliche und betriebssichere Lösung darstellen.

Der Erfindung liegt daher die Aufgabe zugrunde, ein Verfahren zum Betreiben einer Strangführungseinrichtung einer Stranggießanlage mit einer modular aufgebauten Strangführungsrolle zu schaffen, bei dem ohne nennenswerten Aufwand die Strangführungseinrichtung auf unterschiedliche Stranggießbreiten umrüstbar ist und bei dem, eine die Standzeit der Strangführungsrolle verbessernde Kühlwirkung und eine Vergleichsmäßigung der Kühlwirkung auf den Strang bzw. die Brammen erzielt wird.

Des Weiteren ist es Aufgabe der Erfindung, ein Verfahren zu schaffen, mit dem durch die modular aufgebaute Strangführungsrolle eine vergleichsweise kostengünstige Instandhaltung erreichbar ist.
Der Erfindung liegt ferner die Aufgabe zugrunde, ein Verfahren zum Betreiben einer Strangführungseinrichtung zu schaffen, das, im Hinblick auf eine Erhöhung der Standzeit und eine erleichterte Instandhaltung, verbesserte Strangführungsrollen besitzt.

Die Aufgabe wird erfindungsgemäß durch die Merkmale des Patentanspruchs 1 gelöst. Die Erfindung beschreibt ein Verfahren zum Betreiben einer Strangführungseinrichtung mit einer modularen Strangführungsrolle für einen aus einer Kokille einer Stranggießanlage austretenden Metallstrang, bei dem die Strangführungsrolle die folgenden Merkmale umfasst:
mindestens ein erstes und zweites axial nebeneinander angeordnetes Rollenmodul, wobei das erste Rollenmodul an seiner dem zweiten Rollenmodul zugewandten Stirnseite einen zentrisch gelegenen Rollenzapfen aufweist, und
ein Mittenlager, das zwischen dem ersten und zweiten Rollenmodul zum Aufnehmen und Lagern des Rollenzapfens des ersten Rollenmoduls positioniert ist, und
eine zwischen dem zweiten Rollenmodul und dem Rollenzapfen des ersten Rollenmoduls ausgebildete Steckverbindung zum Steckverbinden des ersten und zweiten Rollenmoduls miteinander und einen zentrisch in den Rollenmodulen axial verlaufenden Strömungskanal zum Hindurchleiten eines Kühlmittels, und
einen zentrisch angeordneten und axial verlaufenden Strömungskanal, der aus einem ersten separaten Strömungskanal und einem zweiten separaten Strömungskanal besteht, und
Strömungskanäle im oberflächennahen Bereich des den Metallstrang führenden und stützenden Außenumfangs jedes Rollenmoduls und
erste Verbindungskanäle, die die betreffenden Strömungskanäle mit dem ersten separaten Strömungskanal und zweite Verbindungskanäle, die die betreffenden Strömungskanäle mit dem separaten zweiten Strömungskanal verbinden. Das erfindungsgemäße Verfahren ist dadurch gekennzeichnet, dass das Kühlmittel bei benachbarten Strangführungsrollen, benachbarten Rollensegmenten oder bei dem Ober- und Unterrahmen eines Segmentes jeweils in entgegen gesetzter Richtung fließt.

Die kennzeichnenden Merkmale des erfindungsgemäßen Verfahrens führen zu einer Vergleichmäßigung der Kühlwirkung auf den Strang bzw. auf die Brammen.

In weiterer Ausgestaltung der Erfindung sind die im oberflächennahen Bereich jedes Rollenmoduls ausgebildeten Strömungskanäle paarig vorhanden. Dabei strömt in einem ersten Strömungskanal der paarigen Strömungskanäle das Kühlmittel entgegen der Strömungsrichtung des in den zentrisch verlaufenden Strömungskanälen fließenden Kühlmittels und in einem zweiten Strömungskanal der paarigen Strömungskanäle strömt das Kühlmittel in Strömungsrichtung des in den zentrisch verlaufenden Strömungskanälen fließenden Kühlmittels.
Damit ist in jedem Rollenmodul ein offener Kühlkreislauf ausgebildet.
Einenends der paarigen Strömungskanäle ist eine Kammer ausgebildet, die der Umlenkung des Kühlmittels innerhalb des ersten und der folgenden Rollenmodule dient. Die Kammern sind nach außen mit einem Deckel dichtend verschlossen, so dass kein Kühlmittel ausströmen kann.
Der jeweils erste Strömungskanal der paarigen Strömungskanäle ist ferner über einen entsprechenden ersten Verbindungskanal mit dem ersten zentrisch verlaufenden Strömungskanal verbunden und der jeweils zweite Strömungskanal der paarigen Strömungskanäle ist über einen entsprechenden zweiten Verbindungskanal mit dem zweiten zentrisch verlaufenden Strömungskanal verbunden.
Die Verbindung ist dabei zum einen derart hergestellt, dass der erste Verbindungskanal den zuströmseitigen Ausgang des ersten zentrisch verlaufenden Strömungskanals mit dem abströmseitigen Eingang des betreffenden Strömungskanals der paarigen Strömungskanäle verbindet und zum anderen derart, dass der zweite Verbindungskanal den zuströmseitigen Ausgang des zweiten betreffenden Strömungskanals der paarigen Strömungskanäle mit den abströmseitigen Eingang des zweiten zentrisch verlaufenden Strömungskanals verbindet.
Durch einen solchen erfindungsgemäßen Verlauf der Strömungskanäle innerhalb eines Rollenmoduls wird nicht nur, wie aus dem Stand der Technik bekannt, der Kernbereich und der Bereich der Lagerung hinreichend gekühlt, sondern auch dessen oberflächennaher Bereich.

In weiterer Ausgestaltung der Erfindung sind bei erfolgter Steckverbindung zwischen dem ersten und zweiten Rollenmodul der zweite zentrisch verlaufende Strömungskanal des ersten Rollenmoduls und der erste zentrisch verlaufende Strömungskanal des zweiten Rollenmoduls über eine Muffe verbunden, so dass aus dem zweiten zentrisch verlaufenden Strömungskanals des ersten Rollenmoduls das Kühlmittel in den ersten zentrisch verlaufenden Strömungskanal des zweite Rollenmodul strömen kann.
Das zweite Rollenmodul und jedes weitere Rollenmodul der Strangführungsrolle ist, was die Gesamtheit der Ausbildung der Strömungs- und Verbindungskanäle anbelangt, in identischer Weise zu dem ersten Rollenmodul ausgebildet.
Bei zum Beispiel einer Strangführungsrolle mit einem ersten und zweiten Rollenmoduls ist ein erster offener Kühlmittelkreislauf mit einem zweiten offenen Kühlmittelkreislauf zu einem gemeinsamen offenen Kühlmittelkreislauf vereint, wobei der erste Kühlmittelkreislauf an einen Kühlmittelzulauf und der zweite Kühlmittelkreislauf an einen Kühlmittelablauf anschließbar ist.

Mit der modular ausgebildeten Strangführungsrolle ist es in vorteilhafter Weise erstmals möglich, eine Strangführungsrolle für unterschiedliche Gießbreiten auszubilden, die sowohl im Kernbereich als auch im oberflächennahen Bereich hinreichend gekühlt wird.

Aufgrund des geringen axialen Ausmaßes der Lagerlücken zwischen den einzelnen Rollenmodulen, wird in vorteilhafter Weise erreicht, dass es in den nicht durch die Strangführungsrollen abgestützten Bereichen einer Bramme lediglich zu deutlich verringerten bzw. minimierten Ausbauchungen der Bramme kommt.

Mit der erfindungsgemäßen Ausbildung der Strömungskanäle innerhalb der Strangführungsrolle wird insgesamt ein Verfahren bereitgestellt, dass durch die verbesserte Kühlung der Strangführungsrolle zu einer Erhöhung der Rollenstandzeit und der Erweiterung des zu vergießenden Stahlsortenspektrums führt.

Das Vorsehen von lösbaren Deckeln für die peripheren Strömungskanäle oder die Kammern hat den Vorteil, dass diese jeweils zugänglich wären und gereinigt werden könnten.

Bei wendelförmiger Anordnung der peripheren Strömungskanäle könnten diese gruppenweise, z.B. als mehrgängiges Gewinde, angeordnet sein und betrieben werden. Eine erste Gruppe könnte dann für den Vorlauf und eine zweite Gruppe für den Rücklauf des Kühlmittels dienen.

Weitere Vorteile und Merkmale der vorliegenden Erfindung ergeben sich aus den abhängigen Ansprüchen und der Beschreibung eines in den anliegenden Zeichnungsfiguren dargestellten Ausführungsbeispiels.

In den Zeichnungen zeigen:
- Fig. 1: eine aus drei Rollenmodule bestehende Strangführungsrolle in Schnittdarstellung nach der Linie A-A in Fig. 4,
- Fig. 2: ein Ausschnitt "Z" in Fig.1 mit vergrößerter Darstellung der den Kühlmittelstrom aus dem Kernbereich in den oberflächennahen Bereich leitenden Strömungs- und Verbindungskanäle,
- Fig. 3: einen Querschnitt der Strangführungsrolle in vergrößerter Darstellung nach der Linie D-D in Fig.1,
- Fig. 4: einen Querschnitt der Strangführungsrolle in vergrößerter Darstellung nach der Linie B-B in Fig.1,
- Fig. 5: die Ansicht des zweiten oder mittleren Rollenmoduls nach Richtung "A" in Fig.6
- Fig. 6: das zweite oder mittlere Rollenmodul der Strangführungsrolle im Längsschnitt nach der Linie C-C in Fig. 5,
- Fig. 7: eine Seitenansicht des zweiten oder mittleren Rollenmoduls der Strangführungsrolle gem. Fig.6.

Die in Fig. 1 dargestellte Strangsführungsrolle 1 besteht aus einem ersten Rollenmodul 2, aus einem zweiten Rollenmodul 3 und aus einem dritten Rollenmodule 4. Alle Rollenmodule sind gemäß dem vorbekannten Dokument WO 2007/121821 A1 zu einer Strangführungsrolle montiert, und zwar durch eine erste Steckverbindung zwischen dem zweiten oder mittleren Rollenmodul 3 und dem inneren Rollenzapfen 2.1 des ersten Rollenmoduls 2 und durch eine zweite Steckverbindung zwischen dem dritten Rollenmodul 4 und dem inneren Rollenzapfen 3.1 des zweiten oder mittleren Rollenmoduls 3.
Der innere Rollenzapfen 2.1 des ersten Rollenmoduls 2 ist in einem ungeteilten Mittenlager 5 und der innere Rollenzapfen 3.1 des zweiten oder mittleren Rollenmoduls 3 ist in einem ungeteilten Mittenlager 6 aufgenommen. Beide Mittenlager 5, 6 sind in vorteilhafter Weise in ihrer axialen Erstreckung relativ kurz ausgebildet, wodurch der Übergangsbereich 7 zwischen den Rollenmodulen 2, 3 und 3, 4 ebenfalls relativ kurz ausgebildet ist, so dass in vorteilhafter Weise eine Ausbauchung des gegossenen Metallstranges (Bramme) minimiert bzw. deutlich verringert wird.

Der äußere Rollenzapfen 2.2 des Rollenmoduls 2 und der äußere Rollenzapfen 4.1 des Rollenmoduls 4 der Strangführungsrolle 1 ist in jeweils einem Außenlager 8 bzw. 9 aufgenommen.
Das zweite oder mittlere Rollenmodul 3 ist nicht in dem Mittenlager 5 und das dritte Rollenmodul 4 ist nicht in dem Mittenlager 6 aufgenommen. Als Verbindung zwischen den betreffenden Rollenmodulen 2, 3 und 3, 4 ist zum Beispiel eine Steckverbindung vorgesehen. Dabei weisen die Rollenmodule 3 und 4 an ihrer dem ersten Rollenmodul 2 bzw. dem zweiten Rollenmodul 3 zugewandten Stirnseite eine Ausnehmung 10 auf, am besten zu sehen in Fig. 6, in die ein zum Beispiel ringartig ausgebildetes Bauelement 23 verdrehsicher eingesetzt ist. Ein gegenüber dem eigentlichen Rollenzapfen abgedrehter Fortsatz 2.1.1 bzw. 3.1.1 des betreffenden Rollenzapfens ist formschlüssig mit dem Bauelement 23 verbindbar. Auf weitere Details der formschlüssigen oder Steckverbindung soll an dieser Stelle nicht eingegangen werden, da diese nicht Gegenstand der vorliegenden Erfindung sind.
Wie des Weiteren aus der Fig.1 hervorgeht, weist jedes Rollenmodul 2, 3, 4 einen ersten und zweiten zentrisch verlaufenden Strömungskanal 11 bzw. 12 auf. Dabei ist der Strömungskanal 11 des Rollenmoduls 2 an einen Kühlmittelzulauf 13 und der Strömungskanal 12 des Rollenmoduls 4 an einen Kühlmittelablauf 14 anschließbar.
Zur umfassenden Kühlung jedes Rollenmoduls der Strangführungsrolle 1, also nicht nur der Kühlung des Kern- und Lagerbereiches sondern auch des oberflächennahen Bereichs, weist jedes der Rollenmodule weitere Strömungs- und Verbindungskanäle auf, die zusammen mit den zentrisch verlaufenden Strömungskanälen 11, 12 in jedem Rollenmodul 2, 3, 4 und letztendlich in jeder erfindungsgemäß ausgebildeten Strangführungsrolle 1 einen offenen Kühlkreislauf ausbilden.
Dazu sind, wie in Fig.2 dargestellt, im oberflächennahen Bereich des den Metallstrang führenden und stützenden Außenumfangs jedes Rollenmoduls 2, 3, 4 axial verlaufende Strömungskanäle 15, 16 ausgebildet, die über erste Verbindungskanäle 17 und zweite Verbindungskanäle 18 die axial verlaufenden Strömungskanäle 15, 16 mit den zentrisch verlaufenden Strömungskanälen 11, 12 zu einem offenen Kühlkreislauf verbinden.
Der Kühlkreislauf ist dabei derart ausgebildet, dass, wie aus Fig.3 hervorgeht, zum einen die Strömungskanäle 15, 16 paarig im oberflächennahen Bereich, und zwar innerhalb jedes Rollenmoduls 2, 3, 4 vorzugsweise regelmäßig umfänglich verteilt angeordnet sind, wobei der eine Strömungskanal der paarigen Strömungskanäle 15, 16 über den Verbindungskanal 17 mit dem zuströmseitigen Ausgang 11.1 des Strömungskanals 11 verbunden ist und der andere Strömungskanal der paarigen Strömungskanäle 15, 16 über den Verbindungskanal 18 mit dem abströmseitigen Eingang 12.1 des Strömungskanals 12 verbunden ist.
Die paarigen Strömungskanäle 15, 16 sind jeweils endseitig einzeln oder gemeinsam durch einen Deckel 19 bzw. 27, am besten zu sehen in den Figuren 2, 5 und 6, derart verschlossen, dass diese eine Änderung der Strömungsrichtung des Kühlmittels, in Verbindung mit entsprechenden stirnseitig in dem betreffenden Rollenmodul ausgebildeten Kammern 20, sicherstellen.

Von besonderem Vorteil bei einem solchen Kühlkreislauf ist, dass die Verbindungskanäle 17, 18 zapfenseitig in Richtung des Kühlmittelzulaufes 13 in jedes Rollenmodul 2, 3 ,4 eingebracht sind und somit die Umfangsfläche jedes Rollenmoduls frei von jedweder mechanischen Bearbeitung zum Ausbilden von Verbindungskanälen mit notwendigerweise vorhandenen Dichtelementen ist.
Im montierten Zustand der Strangführungsrolle 1 ist der jeweils zweite zentrisch verlaufende Strömungskanal 12 der Rollenmodule 2 und 3 durch eine Verbindungsmuffe 21 mit dem jeweils ersten zentrisch verlaufenden Strömungskanal 11 des Rollenmoduls 3 bzw. 4 verbunden. Damit ist der offene Kühlkreislauf jedes Rollenmoduls zu einem offenen Kühlkreislauf der Strangführungsrolle 1 zusammengeführt.

Zum besseren Verständnis des Kühlkreislaufes innerhalb der Strangführungsrolle 1 ist die Strömungsrichtung des Kühlmittels 22 vom Kühlmittelzulauf 13 bis zum Kühlmittelablauf 14 durch Richtungspfeile dargestellt.

Das in den Strömungskanal 11 des Rollenmoduls 2 einströmende Kühlmittel 22 strömt endseitig des Strömungskanals 11 in den Verbindungskanal 17 und gelangt in den Strömungskanal 15 der paarig angeordneten Strömungskanäle 15, 16. Endseitig des Strömungskanals 15 wird das Kühlmittel 22 in den Strömungskanal 16 der paarig angeordneten Strömungskanäle 15, 16 geleitet und gelangt über den Verbindungskanal 18 in den abströmseitigen Eingang 12.1 des zweiten zentrisch verlaufenden Strömungskanals 12, von wo aus es über die Verbindungsmuffe 21 in den ersten zentrisch verlaufenden Strömungskanal 11 des Rollenmoduls 3 gelangt.
Der weitere Strömungsverlauf des Kühlmittels 22 in den Rollenmodulen 3 und 4 erfolgt analog des Strömungsverlaufes zu dem im Rollenmodul 2 dargestellten Strömungsverlauf, so dass auf weitere Ausführungen dazu verzichtet werden kann.

In Fig. 2 ist die relevante Ausbildung der Strömungs- und Verbindungskanäle des Rollenmoduls 2 mit der Darstellung der Strömungsrichtung des Kühlmittels 22 gemäß dem Ausschnitt "Z" in Fig. 1 vergrößert dargestellt. Für gleiche Teile der Fig. 1 und 2 sind gleiche Bezugszeichen verwendet.

Die in Fig.3 gezeigte Schnittdarstellung gemäß der Linie D-D in Fig. 1 offenbart den Bereich der Steckverbindung zwischen dem Rollenmodul 2 und dem Rollenmodul 3 sowie die paarig im oberflächennahen Bereich des Rollenmoduls 3 angeordneten und axial verlaufenden Strömungskanäle 15 und 16 bei abgenommenen Deckel 27. Bei den paarig ausgebildeten Strömungskanälen handelt es sich dabei um jeweils einen Strömungskanal 15 mit zuströmenden Kühlmittel 22 und einen Strömungskanal 16 mit abströmenden Kühlmittel 22. Die paarigen Strömungskanäle 15, 16 sind durch jeweils eine in dem Rollenmodul eingebrachte Kammer 20 miteinander verbunden. In dem Rollenzapfen 2.1 des Rollenmoduls 2 ist ferner der zweite zentrisch verlaufende Strömungskanal 12 dargestellt.

Die Fig.4 zeigt das Rollenmodul 3 in Schnittdarstellung gemäß der Linie B-B in Fig.1 mit den oberflächennah angeordneten, paarigen Strömungskanälen 15 und 16 und den zentrisch angeordneten, ersten Strömungskanal 11.

Fig.5 zeigt eine Seitenansicht des in Fig.6 dargestellten Rollenmoduls 3. Die im oberflächennahen Bereich des Rollenmoduls 3 paarig angeordneten und axial verlaufenden Strömungskanäle 15, 16 sind endseitig mit jeweils einem oder einem gemeinsamen Deckel 27 dichtend, vorzugsweise lösbar, verschlossen. Ferner ist der zentrisch verlaufende Strömungskanal 11; 12 des Rollenmoduls 3 dargestellt.
Der Strömungskanal 11 ist über die spitzwinklig verlaufenden Verbindungskanäle 17 mit den betreffenden Strömungskanälen 15 der paarigen Strömungskanäle 15, 16 verbunden, während der Strömungskanal 12 über die spitzwinklig verlaufenden Verbindungskanäle 18 mit den betreffenden Strömungskanälen 16 der paarigen Strömungskanäle 15, 16 verbunden ist.

Die Fig. 6 zeigt einen Längsschnitt nach der Linie C-C in Fig.5. In übersichtlicher Form ist hier nochmals das Rollenmodul 3 mit Rollenzapfen 3.1 und den in Fortführung des Rollenzapfens 3.1 an selbigem angeordneten, vorzugsweise polygonal ausgebildeten Fortsatz 3.1.1 dargestellt.
Das Rollenmodul 3 weist, neben der bereits vorstehend ausführlich beschriebenen Anordnung der Strömungs- und Verbindungskanäle, eine Ausnehmung 10 auf, die sich auf der dem Rollenzapfen 3.1 abgewandten Stirnseite befindet. In der Ausnehmung 10 ist ein ringförmiges Bauelement 23 eingesetzt, das durch geeignete Sicherungsmittel 24, zum Beispiel Spannstifte, gegen Verdrehen gesichert ist. Das Innere des ringförmigen Bauelements 23 besitzt dabei, entsprechend der Querschnittsform des Fortsatzes 2.1.1 des Rollenzapfens 2.1, einen dementsprechenden Querschnitt, zum Beispiel in Art eines Polygons. An die Ausnehmung 10 schließt sich eingangsseitig des zentrischen Strömungskanals 11 eine Aufnahmebohrung 25 für die Muffe 21 an, s. a. Fig.1. Die Aufnahmebohrung 25 ist dabei im Durchmesser größer als der Durchmesser des zentrisch verlaufenden Strömungskanals 11. Eine demselben Zweck dienende Aufnahmebohrung 26 weist des Weiteren der Fortsatz 3.1.1 des Rollenzapfens 3.1 vom Rollenmodul 3 auf.

Fig.7 zeigt eine weitere Seitenansicht des in Fig.6 dargestellten Rollenmoduls 3. Im oberflächennahen Bereich sind, analog zu der Ausbildung gem. Fig.5, die paarigen Strömungskanäle 15, 16 um den Strömungskanal 11 bzw. 12 angeordnet und durch Verschlussdeckel 19 verschlossen. Eine lediglich in Fig.6 dargestellte Kammer 20 verbindet die beiden paarig angeordneten Strömungskanäle 15, 16, so dass die Strömung des Kühlmittels 22 darin eine Umlenkung erfährt.
Die Seitenansicht zeigt des Weiteren die polygonale Ausbildung des Fortsatzes 3.1.1, die Aufnahmebohrung 26 für die Muffe 21 und den zentrisch verlaufenden Strömungskanal 12; 11.

### Bezugszeichenliste

- 1: Strangführungsrolle
- 2: Rollenmodul
- 2.1: Rollenzapfen innen
- 2.1.1: Fortsatz
- 2.2: Rollenzapfen außen
- 3: Rollenmodul
- 3.1: Rollenzapfen
- 3.1.1: Fortsatz
- 4: Rollenmodul
- 4.1: Rollenzapfen außen
- 5: Mittenlager
- 6: Mittenlager
- 7: Übergangsbereich
- 8: Außenlager
- 9: Außenlager
- 10: Ausnehmung
- 11: Strömungskanal
- 11.1: zuströmseitiger Ausgang
- 12: Strömungskanal
- 12.1: abströmseitiger Eingang
- 13: Kühlmittelzulauf
- 14: Kühlmittelablauf
- 15: Strömungskanal
- 15.1: abströmseitiger Eingang
- 16: Strömungskanal
- 16.1: zuströmseitiger Ausgang
- 17: Verbindungskanal
- 18: Verbindungskanal
- 19: Deckel
- 20: Kammer
- 21: Muffe
- 22: Kühlmittel
- 23: Bauelement
- 24: Sicherungsmittel
- 25: Aufnahmebohrung
- 26: Aufnahmebohrung
- 27: Verschlussdeckel

## Patentansprüche

1. Verfahren zum Betreiben einer Strangführungseinrichtung mit modularen Strangführungsrollen (1) für einen aus einer Kokille einer Stranggießanlage austretenden Metallstrang, bei dem die- wenigstens eine Strangführungsrolle (1) die folgenden Merkmale umfasst:
mindestens ein erstes und zweites axial nebeneinander angeordnetes Rollenmodul (2, 3), wobei das erste Rollenmodul (2) an seiner dem zweiten Rollenmodul (2) zugewandten Stirnseite einen zentrisch gelegenen Rollenzapfen (2.1) aufweist,
ein Mittenlager (5), das zwischen dem ersten und zweiten Rollenmodul (2, 3) zum Aufnehmen und Lagern des Rollenzapfens (2.1) des ersten Rollenmoduls (2) positioniert ist,
eine zwischen dem zweiten Rollenmodul (3) und dem Rollenzapfen (2.1.) des ersten Rollenmoduls (2) ausgebildete Steckverbindung zum Steckverbinden des ersten und zweiten Rollenmoduls (2, 3) miteinander und einen zentrisch in den Rollenmodulen (2, 3) axial verlaufenden Strömungskanal zum Hindurchleiten eines Kühlmittels (21),
einen zentrisch angeordneten und axial verlaufenden Strömungskanal, der aus einem ersten separaten Strömungskanal (11) und einem zweiten separaten Strömungskanal (12) besteht,
Strömungskanäle (15, 16) im oberflächennahen Bereich des den Metallstrang führenden und stützenden Außenumfangs jedes Rollenmoduls (2, 3)
erste Verbindungskanäle (17), die die betreffenden Strömungskanäle (15) mit dem ersten separaten Strömungskanal (11) und zweite Verbindungskanäle (18), die die betreffenden Strömungskanäle (16) mit dem separaten zweiten Strömungskanal (12) verbinden,
**dadurch gekennzeichnet,**
**dass** das Kühlmittel bei benachbarten Strangführungsrollen, benachbarten Rollensegmenten oder bei dem Ober- und Unterrahmen eines Segmentes jeweils in entgegen gesetzter Richtung fließt.

2. Verfahren nach Anspruch 1,
**dadurch gekennzeichnet,**
**dass** die Strömungskanäle (15, 16) paarig verlaufen.

3. Verfahren nach Anspruch 2
**dadurch gekennzeichnet,**
**dass** das Kühlmittel (22) wenigstens einenends jedes der paarigen Strömungskanäle (15, 16) eine Kammer (20) umgelenkt wird.

4. Verfahren nach Anspruch 3,
**dadurch gekennzeichnet,**
**dass** die Strömungskanäle (15, 16) und die Kammern (20) nach außen mit jeweils einem eigenen oder einem gemeinsamen ringförmigen Deckel (19) bzw. (27) dichtend, vorzugsweise lösbar, verschlossen werden.

5. Verfahren nach Anspruch 2,
**dadurch gekennzeichnet,**
**dass** die betreffenden Strömungskanäle (15) der paarigen Strömungskanäle (15, 16) über die Verbindungskanäle (17) mit dem jeweiligen ersten Strömungskanal (11), und
die betreffenden Strömungskanäle (16) der paarigen Strömungskanäle (15, 16) über die Verbindungskanäle (18) mit dem jeweiligen zweiten Strömungskanal (12) verbunden werden.

6. Verfahern nach Anspruch 5,
**dadurch gekennzeichnet,**
**dass** mit dem jeweiligen Verbindungskanal (17) des zuströmseitigen Ausgangs (11.1) des ersten Strömungskanals (11) der abströmseitige Eingang (15.1) des betreffenden Strömungskanals (15) der paarigen Strömungskanäle (15, 16) verbunden wird.

7. Verfahren nach Anspruch 5,
**dadurch gekennzeichnet,**
**dass** mit dem jeweiligen Verbindungskanal (18) des zuströmseitigen Ausgangs (16.1) des betreffenden Strömungskanals (16) der paarigen Strömungskanäle (15, 16) der abströmseitige Eingang (12.1) des zweiten Strömungskanals (12) verbunden wird.

8. Verfahren nach Anspruch 1,
**dadurch gekennzeichnet,**
**dass** der Strömungskanal (11) des ersten Rollenmoduls (2) an einen Kühlmittelzulauf (13) und der zweite Strömungskanal (12) des betreffenden Rollenmoduls an einen Kühlmittelablauf (14) angeschlossen wird.

9. Verfahren nach Anspruch 1,
**dadurch gekennzeichnet,**
**dass** der zweite Strömungskanal (12) des ersten Rollenmoduls (2) über eine Muffe (21) mit dem ersten Strömungskanal(11) des zweiten Rollenmoduls (3) verbunden wird.

10. Verfahren nach den Ansprüchen 1 bis 9,
**dadurch gekennzeichnet,**
**dass** die Strömungsrichtung des Kühlmittels (21) des jeweiligen Rollenmoduls (2, 3) umgelenkt wird.

11. Verfahren nach einem der vorangegangenen Ansprüche, **dadurch gekennzeichnet, dass** der erste und zweite separate Strömungskanal (11, 12) jeweils als Abschnitte von ein- und demselben zentrischen Strömungskanal ausgebildet sind und lediglich durch eine Absperrung, z.B. einen Stopfen, voneinander getrennt werden.

12. Verfahren nach einem der vorangegangenen Ansprüche, **dadurch gekennzeichnet, dass** das Kühlmittel durch die Strömungskanäle (15,16) achsparallel, wendelförmig oder in Form eines Ringspaltes im oberflächennahen Bereich der Rollenmodule geleitet wird.

## Claims

1. Method of operating a strip guide device with modular strip guide rollers (1) for a metal strip issuing from a mould of a continuous casting plant, in which at least one strip guide roller (1) has the following features:
at least one first roller module (2) and second roller module (3) arranged axially adjacent to one another, wherein the first roller module (2) has a centrally positioned roller pin (2.1) at its end face facing the second roller module (2),
a centre bearing (5) positioned between the first and second roller modules (2, 3) for receiving and mounting the roller pin (2.1) of the first roller module (2),
a plug connection, which is formed between the second roller module (3) and the roller pin (2.1) of the first roller module (2), for plug-connecting the first and second roller modules (2, 3) with one another and
a flow channel, which extends axially centrally in the roller modules (2, 3) for conducting through a coolant (21),
a centrally arranged and axially extending flow channel, which consists of a first separate flow channel (11) and a second separate flow channel (12),
flow channels (15, 16) in the region, which is near the surface, of the outer circumference, which guides and supports the metal strip, of each roller module (2, 3),
first connecting channels (17) connecting the respective flow channels (15) with the first separate flow channel (11) and second connecting channels (18) connecting the respective flow channels (16) with the second separate flow channel (12),
**characterised in that** the coolant in the case of adjacent strip guide rollers, in the case of adjacent roller segments or in the case of the upper frame and lower frame of a segment respectively flows in opposite direction.

2. Method according to claim 1, **characterised in that** the flow channels (15, 16) run in pairs.

3. Method according to claim 2, **characterised in that** the coolant (22) is deflected at at least one end of each of the paired flow channels (15, 16) at a chamber (20).

4. Method according to claim 3, **characterised in that** the flow channels (15, 16) and the chambers (20) are sealably, preferably separably, closed outwardly by a respective individual or by a common annular cover (19 or 27).

5. Method according to claim 2, **characterised in that** the respective flow channels (15) of the paired flow channels (15, 16) are connected with the respective first flow channel (11) by way of the connecting channels (17) and the respective flow channels (16) of the paired flow channels (15, 16) are connected with the respective second flow channel (12) by way of the connecting channels (18).

6. Method according to claim 5, **characterised in that** the outflow-side inlet (15.1) of the respective flow channels (15) of the paired flow channels (15, 16) is connected with the respective connecting channel (17) of the inflow-side outlet (11.1) of the first flow channel (11).

7. Method according to claim 5, **characterised in that** the outflow-side inlet (12.1) of the second flow channel (12) is connected with the respective connecting channel (18) of the inflow-side outlet (16.1) of the respective flow channel (16) of the paired flow channels (15, 16).

8. Method according to claim 1, **characterised in that** the flow channel (11) of the first roller module (2) is connected with a coolant entry (13) and the second flow channel (12) of the respective roller module is connected with a coolant exit (14).

9. Method according to claim 1, **characterised in that** the second flow channel (12) of the first roller module (2) is connected with the first flow channel (11) of the second roller module (3) by way of a sleeve (21).

10. Method according to any one of claims 1 to 9, **characterised in that** the flow direction of the coolant (21) of the respective roller module (2, 3) is diverted.

11. Method according to any one of the preceding claims, **characterised in that** the first and second separate flow channels (11, 12) are respectively constructed as sections of one and the same central flow channel and are separated from one another merely by a barrier, for example a plug.

12. Method according to any one of the preceding claims, **characterised in that** the coolant is conducted through the flow channels (15, 16) axially parallelly, helically or in the form of an annular gap in the region of the roller module near the surface.

## Revendications

1. Procédé pour l'actionnement d'un mécanisme de guidage de barre comprenant des galets modulaires de guidage de barre (1) pour une barre métallique qui quitte un lingotière d'une installation de coulée continue, dans lequel au moins un galet de guidage de barre (1) comprend les caractéristiques suivantes :
au moins un premier et un deuxième module de galet (2, 3) disposés l'un à côté de l'autre en direction axiale, le premier module de galet (2) présentant sur son côté frontal tourné vers le deuxième module de galet (2), un axe de galet (2.1) disposé en position centrale ;
un palier médian (5) qui est disposé entre le premier et le deuxième module de galet (2, 3) pour la réception et le logement de l'axe de galet (2.1) du premier module de galet (2) ;
une fiche de raccordement réalisée entre le premier module de galet (3) et l'axe de galet (2.1) du premier module de galet (2) pour la connexion réciproque par enfichage du premier et du deuxième module de galet (2, 3) et un canal d'écoulement s'étendant en direction radiale et disposé en position centrale dans les modules de galet (2, 3) pour le guidage d'un agent réfrigérant (21) ;
un canal d'écoulement disposé en position centrale et s'étendant en direction axiale, qui est constitué par un premier canal d'écoulement séparé (11) et par un deuxième canal d'écoulement séparé (12) ;
des canaux d'écoulement (15, 16) dans la zone proche de la surface de la périphérie externe de chaque module de galet (2, 3) guidant et supportant la barre métallique ;
des premiers canaux de liaison (17) qui relient les canaux d'écoulement correspondants (15) au premier canal d'écoulement séparé (11) et des deuxièmes canaux d'écoulement (18) qui relient les canaux d'écoulement correspondants (16) au deuxième canal d'écoulement séparé (12) ;
**caractérisé en ce que**
l'agent réfrigérant s'écoule, dans le cas de galets de guidage de barre voisins, dans le cas de segments de galets voisins ou dans le cas du cadre supérieur et inférieur d'un segment, respectivement en direction opposée.

2. Procédé selon la revendication 1,
**caractérisé en ce que**
les canaux d'écoulement (15, 16) s'étendent par paires.

3. Procédé selon la revendication 2,
**caractérisé en ce que**
l'agent réfrigérant (22) est dévié à travers une chambre (20) disposée à au moins une extrémité de chacun des canaux d'écoulement (15, 16) s'étendant par paires.

4. Procédé selon la revendication 3,
**caractérisé en ce que**
les canaux d'écoulement (15, 16) et les chambres (20) sont fermés vers l'extérieur de manière hermétique, respectivement de manière amovible, avec chaque fois un couvercle annulaire propre ou commun (19), respectivement (27).

5. Procédé selon la revendication 2,
**caractérisé en ce que**
les canaux d'écoulement correspondants (15) des canaux d'écoulement (15, 16) s'étendant par paires sont reliés via les canaux de liaison (17) au premier canal d'écoulement respectif (11), et
les canaux d'écoulement correspondants (16) des canaux d'écoulement (15, 16) s'étendant par paires sont reliés via les canaux de liaison (18) au premier canal d'écoulement respectif (12).

6. Procédé selon la revendication 5,
**caractérisé en ce que**
l'entrée (15.1) côté évacuation du canal d'écoulement correspondant (15) des canaux d'écoulement (15, 16) s'étendant par paires est reliée au canal de liaison respectif (17) de la sortie (11.1) côté amenée du premier canal d'écoulement (11).

7. Procédé selon la revendication 5,
**caractérisé en ce que**
l'entrée (12.1) côté évacuation du deuxième canal d'écoulement (12) est reliée au canal de liaison respectif (18) de la sortie (16.1) côté amenée du canal d'écoulement correspondant (16) des canaux d'écoulement (15, 16) s'étendant par paires.

8. Procédé selon la revendication 1,
**caractérisé en ce que**
le canal d'écoulement (11) du premier module de galet (2) est raccordé à une amenée d'agent réfrigérant (13) et le deuxième canal d'écoulement (12) du module de galet correspondant est raccordé à une évacuation d'agent réfrigérant (14).

9. Procédé selon la revendication 1,
**caractérisé en ce que**
le deuxième canal d'écoulement (12) du premier module de galet (2) est relié via un manchon (21) au premier canal d'écoulement (11) du deuxième module de galet (3).

10. Procédé selon les revendications 1 à 9,
**caractérisé en ce que**
la direction d'écoulement de l'agent réfrigérant (21) du module de galet respectif (2, 3) est déviée.

11. Procédé selon l'une quelconque des revendications précédentes, **caractérisé en ce que** le premier et le deuxième canal d'écoulement séparé (11, 12) sont réalisés respectivement sous la forme de tronçons d'un seul et même canal d'écoulement central et ne sont séparés l'un de l'autre que par une fermeture, par exemple un bouchon.

12. Procédé selon l'une quelconque des revendications précédentes, **caractérisé en ce que** l'agent réfrigérant est guidé à travers les canaux d'écoulement (15, 16) parallèlement à l'axe, en spirale ou sous la forme d'une fente annulaire dans la zone des modules de galets, proche de la surface.
